# FASCICULE DE BREVET EUROPEEN

(11) **EP 0 896 386 B1**
(45) Date de publication et mention de la délivrance du brevet: **12.06.2002**
(21) Numéro de dépôt: 98401773.1
(22) Date de dépôt: 13.07.1998
(51) Int. Cl.: H01R 4/24, H01R 9/24, H01H 1/58

(54) **Appareil électrique à bornes à percement d'isolant**
Elektrisches Gerät mit Isolationsdurchdringungsklemmen
Electrical apparatus with insulation penetrating terminals

(30) Priorité: 05.08.1997 FR 9710117
(43) Date de publication de la demande: 10.02.1999
(73) Titulaire: Schneider Electric Industries SA, 92500 Rueil-Malmaison (FR)
(72) Inventeur: Paggi, Serge, 21490 Ruffey les Echirey (FR)

(56) Documents cités:
- EP-A- 0 292 414
- US-A- 5 601 448

## Description

La présente invention concerne un appareil électrique interrupteur multipolaire à basse tension comprenant un boîtier qui comporte des conducteurs de courant internes, une face près de laquelle s'étendent des conducteurs de distribution parallèles situés sensiblement dans un plan commun et des bornes à vis de connexion de puissance susceptibles d'être connectées aux conducteurs de distribution pour relier ceux-ci à des plages de connexion des conducteurs de courant internes.

Il apparaît nécessaire dans certains cas de pouvoir alimenter un tel appareil à partir d'un jeu de barres ou de câbles souples de distribution disposés sans discontinuité transversalement à l'appareil et de pouvoir connecter celui-ci en un endroit quelconque des conducteurs, par une disposition et une constitution appropriées des bornes. Il est également souhaitable de réaliser un bornier logeant les conducteurs dans leur région à connecter, comprenant des vis situées sensiblement dans le plan commun des conducteurs et de préférence amovible de l'appareil par débrochage.

L'invention a pour but de résoudre ce problème.

Selon l'invention, les bornes à vis sont du type à percement d'isolant et comprennent une cage logeant une plage de connexion, coopérant avec une pièce de serrage et munie d'un passage actif pour le conducteur de distribution associé à connecter, les cages étant sensiblement alignées avec le plan commun des conducteurs de distribution, l'une au moins des cages présentant au moins un passage passif pour les conducteurs de distribution à connecter aux autres bornes.

De préférence, les cages sont de forme étagée et comprennent à une extrémité une vis et à l'autre extrémité le passage actif du conducteur de distribution associé, les vis des différentes cages étant situées au même niveau et les passages actifs étant situés à des niveaux décalés, et entre ces extrémités une partie médiane présentant les passages passifs et de hauteur différenciée selon les cages ; des griffes de percement d'isolant sont de préférence prévues sur les pièces de serrage et celles-ci ont une longueur différente selon les bornes. La cage est avantageusement mobile, tandis que la pièce de serrage est fixe et calée contre la plage de connexion, et un conducteur de dérivation peut être introduit et serré entre un étrier de la vis et la plage de connexion.

Les bornes à vis sont avantageusement logées dans un bornier débrochable en bloc des plages de connexion et comprenant un corps et une semelle, la semelle portant pour chaque borne une pièce de serrage munie de griffes de dégagement d'isolant et étant dotée de passages traversés par les plages de connexion.

La description va être faite ci-après d'un mode de réalisation non limitatif de l'invention, en regard des dessins annexés.
La figure 1 représente en perspective un appareil électrique interrupteur multipolaire à basse tension conforme à l'invention.
La figure 2 montre en perspective éclatée l'ensemble du bomier de puissance associé à l'appareil.
La figure 3 montre en coupe le bornier de puissance assemblé à l'appareil.
La figure 4 montre le même bornier en vue éclatée.

L'appareil électrique représenté sur les figures est un appareil interrupteur multipolaire du type contacteur, disjoncteur ou contacteur-disjoncteur comprenant un boîtier 10 qui présente une face avant 11 munie d'un bouton de commande, une face supérieure 12, des faces latérales 13,14 et une face arrière 15 servant à la fixation sur un support non représenté. Dans le boîtier 10 sont situés des conducteurs internes et des organes mécaniques et électriques de commande et/ou de protection. L'appareil étant ici tripolaire, les conducteurs internes se terminent par trois plages de connexion A1,A2,A3, ici sous forme de pattes en saillie par rapport à une face du boîtier, par exemple à sa face supérieure 12. Près de cette face sont disposés des conducteurs de distribution C1,C2,C3 parallèles entre eux et s'étendant selon une direction X perpendiculaire aux faces latérales 13,14, tout en étant situés sensiblement dans un même plan P parallèle à la face 12. Les conducteurs sont des câbles souples ; ils peuvent aussi être constitués par des conducteurs rigides.

Un bomier 20 assurant la liaison des conducteurs de distribution C1,C2,C3 avec les pattes de connexion A1,A2,A3 est assemblé à l'appareil sur sa face 12. Ce bomier comporte un boîtier isolant se composant d'un corps ou capot 21 et d'une semelle 22 ; le boîtier loge des bornes à vis à percement d'isolant B1,B2,B3, ces bornes étant en quelque sorte étagées.

Chaque borne B est une borne de connexion de puissance et comprend une cage de serrage 30 mobile en translation selon une direction Y perpendiculaire à X en réponse à la rotation d'une vis 31 engagée dans un orifice taraudé 32 de la cage et une pièce de serrage 40 à griffes 43 montée fixe sur la semelle 22. Les vis 31 des trois bornes sont identiques et situées au même niveau pour faciliter la manoeuvre par l'opérateur, tandis que les cages 30 et les pièces de serrage 40 sont de longueur différenciée dans la direction Y. En variante, des griffes peuvent être portées par la cage.

La cage 30B1 de la borne B1 est la plus courte, la cage 30B2 de la borne B2 a une longueur moyenne et la cage 30B3 est la plus longue. Chaque cage 30 a une section droite sensiblement en forme de U et constitue un berceau pour le câble à connecter ; chaque cage comprend une face avant 33 dotée de l'orifice taraudé 32, deux joues 34 munies à leur extrémité 35 opposée à la vis d'un passage actif 36 pour le câble à connecter dans cette borne et, pour les bornes 30B2 et 30B3 et dans une partie médiane de longueur différenciée 37, au moins un passage passif, de préférence un passage passif oblong 38, pour les câbles des autres bornes, respectivement C1 pour 30B2 et C1,C2 pour 30B3. Les passages actifs 36 se situent donc en des positions décalées selon la direction Y. Les passages 36,38 sont ouverts vers le haut à l'opposé de la face 12, de sorte que les câbles peuvent être engagés dans des couloirs transversaux 23 du corps 21 et dans les passages considérés. Chaque passage 36 est bordé vers l'arrière par une butée 36a active au serrage et vers l'avant par une butée 36b active au desserrage.

Chaque cage 30 comprend en outre vers la face 12 une ouverture 39 pour laisser passer la patte de connexion A associée, celle-ci traversant elle-même une lumière 24 de la semelle 22. Un couvercle amovible ou pivotant peut aussi être ajouté au corps pour recouvrir les câbles au droit de l'appareil.

Chaque pièce de serrage 40B1,B2,B3 a une section droite en U et comprend deux faces latérales 41 guidées contre les faces internes des joues 34 de la cage associée et, à l'extrémité avant, une face d'appui ou des talons d'appui 42 permettant de se caler contre la face arrière de la plage de connexion respective A1,A2,A3. Les faces latérales 41 sont de longueurs différentes pour les diverses pièces 40 ; elles se terminent à leur extrémité arrière par les griffes proprement dites 43 et sont reliées entre elles par une face inférieure 44 dotée de deux orifices ; ces orifices sont destinés à s'engager sur des picots 46 de la semelle 22 pour positionner sur cette dernière la pièce 40.

Le corps 21 du boîtier de connexion présente une face avant 25 munie d'orifices 25a de passage pour un tournevis, une face supérieure 26 munie d'une part des couloirs 23 déjà mentionnés et d'autre part d'ouvertures 26a pour l'introduction dans les bornes de câbles de dérivation, ces câbles pouvant être serrés directement entre les étriers mobiles 31a et les plages de connexion A1,A2,A3. Le corps 21 présente enfin des surfaces 27 formant des butées avant et arrière pour les cages et des cloisons interbomes ou autres formes diverses 28 constituant des glissières pour les cages.

Le corps 21 est assemblé à la semelle 22 et le boîtier de connexion est assemblé au boîtier de l'appareil par tous moyens de fixation habituels autorisant un démontage.

Le câblage des bornes s'effectue de la manière suivante. On suppose que les bornes B sont installées dans le boîtier de connexion, avec les pièces de serrage 40 positionnées sur les picots 46 et les cages 30 maintenues par la semelle 22, les butées 29, la face avant 27 et les cloisons 28. Les câbles C sont introduits dans les couloirs 23, puis les vis 31 sont actionnées ; chaque vis se déplace jusqu'à prise d'appui de son étrier 31a contre les plages de connexion A1,A2,A3, et ensuite attire la cage 30 qui entraîne le câble associé au contact des griffes 43 de la pièce 40, elle-même calée contre la plage A, jusqu'au percement de la gaine du câble et à la prise de contact entre les griffes et l'âme du câble.

La course de la cage est faible, de sorte que le câble ne subit qu'un déplacement minime selon la direction Y. Lorsqu'on souhaite connecter à l'appareil des câbles de dérivation, ils sont introduits dans les orifices 26a et serrés par les étriers avant entraînement des cages. Lorsqu'on desserre les bornes, les câbles sont dégagés des griffes 43 grâce aux butées 36b des cages 30. Le boîtier de connexion 21,22 peut facilement être débroché de l'appareil en bloc avec les câbles C sans qu'il soit besoin de les déconnecter.

## Revendications

1. Appareil électrique interrupteur multipolaire à basse tension comprenant un boîtier (10) qui comporte des conducteurs de courant internes, une face (12) près de laquelle s'étendent des conducteurs de distribution parallèles (C) situés sensiblement dans un plan commun (P) et des bornes à vis de connexion de puissance (B) susceptibles d'être connectées aux conducteurs de distribution pour relier ceux-ci à des plages de connexion (A) des conducteurs de courant internes,
***caractérisé par le fait que** :*
- les bornes à vis (B) sont du type à percement d'isolant et comprennent une cage (30) coopérant avec une pièce de serrage (40) au moyen de griffes (43) et munie d'un passage actif (36) pour le conducteur de distribution (C) associé à connecter, les cages étant sensiblement alignées avec le plan commun (P) des conducteurs de distribution, l'une au moins des cages (30) présentant au moins un passage passif (38) pour les conducteurs de distribution (C) à connecter aux autres bornes.

2. Appareil selon la revendication 1, ***caractérisé par le fait que** :*
les cages (30) sont étagées et comprennent à une extrémité une vis (31) et à l'autre extrémité le passage actif (36) du conducteur de distribution associé (C), les vis des différentes cages étant situées au même niveau et les passages actifs étant situés à des niveaux décalés, et entre ces extrémités une partie médiane présentant les passages passifs (38) et de hauteur différenciée selon les cages.

3. Appareil selon la revendication 1, ***caractérisé par le fait que** :*
les griffes (43) de percement d'isolant sont prévues sur les pièces de serrage (40) et ces pièces ont une longueur différente selon les bornes.

4. Appareil selon la revendication 2, **caractérisé *par le fait que*** *:*
les cages (30) sont mobiles et les pièces de serrage (40) sont fixes et calées contre les plages de connexion respectives (A).

5. Appareil selon la revendication 1, ***caractérisé par le fait que** :*
les bornes à vis (B) sont logées dans un bomier (20) comprenant un corps (21) et une semelle (22), la semelle portant pour chaque borne (B) une pièce de serrage (40) à griffes (43) de percement d'isolant et étant dotée de passages (24) traversés par les plages de connexion (A) de l'appareil.

6. Appareil selon la revendication 5, ***caractérisé par le fait que** :*
le bornier (20) est débrochable en bloc des plages de connexion (A) de l'appareil.

7. Appareil selon la revendication 1, ***caractérisé par le fait que** :*
les bornes à vis (B) sont logées dans un bornier (20) comprenant un corps (21) et qu'à la vis (31) est associé un étrier (31a) applicable sur la plage de connexion (A), le corps (21) comportant des orifices (26a) d'introduction de câbles de dérivation dans l'espace ménagé entre l'étrier (31a) et la plage de connexion.

## Patentansprüche

1. Mehrpoliges elektrisches Niederspannungsschaltgerät mit einem Gehäuse (10), das interne Stromleiter, eine Seite (12), in deren Nähe sich parallele Verteilungsleiter (C) erstrecken, die sich im Wesentlichen in einer gemeinsamen Ebene (P) befinden, und Leistungsverbindungsschraubklemmen (B) zur Verbindung mit den Verteilungsleitern, um diese an die Verbindungslaschen (A) der internen Stromleiter anzulegen, umfasst, **dadurch gekennzeichnet, dass**:
- die Schraubklemmen (B) Isolierstoff-Durchdringklemmen sind und einen Einsatz (30), der mittels Finger (43) mit einem Klemmstück (40) zusammenwirkt und mit einem aktiven Übergang (36) für den zu verbindenden zugehörigen Verteilungsleiter (C) versehen ist, umfassen, wobei die Einsätze im Wesentlichen mit der gemeinsamen Ebene (P) der Verteilungsleiter bündig sind, wobei mindestens einer der Einsätze (30) mindestens einen passiven Übergang (38) für die mit den anderen Klemmen zu verbindenden Verteilungsleiter (C) aufweist.

2. Gerät nach Anspruch 1, **dadurch gekennzeichnet, dass** die Einsätze (30) gestuft sind und an einem Ende eine Schraube (31) und an dem anderen Ende den aktiven Übergang (36) des zugehörigen Verteilungsleiters (C) umfassen, wobei die Schrauben der verschiedenen Einsätze sich auf derselben Höhe befinden, und die aktiven Übergänge sich auf versetzten Höhen befinden, und wobei zwischen diesen Enden ein mittlerer Bereich die passiven und je nach Einsatz unterschiedlich hohen Übergänge (38) aufweist.

3. Gerät nach Anspruch 1, **dadurch gekennzeichnet, dass** die Isolierstoffdurchdringfinger (43) auf den Klemmstücken (40) vorgesehen sind und diese Stücke je nach Klemme unterschiedlich lang sind.

4. Gerät nach Anspruch 2, **dadurch gekennzeichnet, dass** die Einsätze (30) beweglich sind und die Klemmstücke (40) feststehend und an den jeweiligen Verbindungslaschen (A) verkeilt sind.

5. Gerät nach Anspruch 1, **dadurch gekennzeichnet, dass** die Schraubklemmen (B) in einem Anschlussblock (20) aufgenommen sind, der einen Körper (21) und eine Grundplatte (22) umfasst, wobei die Grundplatte für jede Klemme (B) ein Klemmstück (40) mit Isolierstoffdurchdringfinger (43) trägt und mit Übergängen (24) ausgestattet ist, durch welche die Verbindungslaschen (A) des Geräts gehen.

6. Gerät nach Anspruch 5, **dadurch gekennzeichnet, dass** der Anschlussblock (20) insgesamt von den Verbindungslaschen (A) des Geräts herausziehbar ist.

7. Gerät nach Anspruch 1, **dadurch gekennzeichnet, dass** die Schraubklemmen (B) in einem Anschlussblock (20) aufgenommen werden, der einen Körper (21) umfasst, und dass die Schraube (31) zu einem Bügel (31a) gehört, der an die Verbindungslasche (A) angelegt werden kann, wobei der Körper (21) Öffnungen (26a) zur Einführung von Abzweigungskabeln in dem Raum, der zwischen dem Bügel (31a) und der Verbindungslasche vorgesehen ist, umfasst.

## Claims

1. A low voltage multipolar electrical switching device comprising a casing (10) which includes internal current conductors, a face (12) close to which extend parallel distribution conductors (C) substantially located in a common plane (P) and power connection screw terminals (B) which may be connected to distribution conductors in order to connect the latter to connection pads (A) of the internal current conductors,
**characterized by** the fact that:
- the screw terminals (B) are of the insulator perforation type and comprise a cage (30) cooperative with a clamping part (40) by means of prongs (43) and provided with an active passage (36) for the associated distribution conductor (C) to be connected, the cages being substantially aligned with the common plane (P) of the distribution conductors, at least one of the cages (30) has at least one passive passage (38) for the distribution conductors (C) to be connected to the other terminals.

2. The device according to claim 1, **characterized by** the fact that:
the cages (30) are stepped and comprise a screw (31) at one end and the active passage (36) of the associated distribution conductor (C) at the other end, the screws of the different cages being located on the same level and the active passages being located on shifted levels and between these ends, a median portion having passive passages (38) and of differentiated height according to the cages.

3. The device according to claim 1, **characterized by** the fact:
the prongs (43) for perforating the insulator are provided on the clamping parts (40) and these parts have different lengths according to the terminals.

4. The device according to claim 2,
**characterized by** the fact that:
the cages (30) are mobile and the clamping parts (40) are fixed and jammed against the respective connection pads (A).

5. The device according to claim 1,
**characterized by** the fact that:
the screw terminals (B) are accommodated in a terminal block (20) comprising a body (21) and a sole-plate (22), the sole-plate bearing for each terminal (B) a clamping part (40) with prongs (43) for perforating the insulator and being provided with passages (24) crossed by the connection pads (A) of the device.

6. The device according to claim 5,
**characterized by** the fact that:
the terminal block (20) in unpluggable as a whole from the connection pads (A) of the device.

7. The device according to claim 1,
**characterized by** the fact that:
the screw terminals (B) are accommodated in a terminal block (20) comprising a body, and that a bracket (31a) which may be applied onto the connection pad (A) is associated with the screw (31), the body (21) including apertures (26a) for inserting the bypass cables into the provided space between the bracket (31a) and the connection pad.
